# EUROPÄISCHE PATENTSCHRIFT

(11) **EP 3 948 153 B1**
(45) Veröffentlichungstag und Bekanntmachung des Hinweises auf die Patenterteilung: **03.12.2025**
(21) Anmeldenummer: 20716425.2
(22) Anmeldetag: 30.03.2020
(51) Int. Cl.: F42B 12/34, F42B 12/36, F42B 33/00

(54) **VERFAHREN ZUM HERSTELLEN EINES DEFORMATIONS- UND/ODER TEILZERLEGUNGSGESCHOSSES SOWIE DEFORMATIONS- UND/ODER TEILZERLEGUNGSGESCHOSS HERGESTELLT NACH DEM VERFAHREN**
PROCEDURE TO MANUFACTURE A EXPANDING AND/OR PARTIALLY FRAGMENTING BULLET AND EXPANDING AND/OR PARTIALLY FRAGMENTING BULLET MANUFACTURED ACCORDING TO SAID PROCEDURE
PROCÉDÉ DE FABRICATION D'UN PROJECTILE À DÉFORMATION ET/OU À DÉCOMPOSITION PARTIELLE, ET PROJECTILE À DÉFORMATION ET/OU À DÉCOMPOSITION PARTIELLE FABRIQUÉ SELON LEDIT PROCÉDÉ

(30) Priorität: 28.03.2019 DE 102019108061
(43) Veröffentlichungstag der Anmeldung: 09.02.2022
(73) Patentinhaber: RWS GmbH, 90765 Fürth (DE)
(72) Erfinder: STIER, Marcus, 92431 Neunburg vorm Wald (DE); MEHL, Gerhard, 90765 Fürth (DE); RIESS, Heinz, 90765 Fürth (DE)
(74) Vertreter: Schmid, Nils T.F.
(86) Internationale Anmeldenummer: PCT/EP2020/058957
(87) Internationale Veröffentlichungsnummer: WO 2020/193803

(56) Entgegenhaltungen:
- DE-A1- 102013 019 073
- DE-A1- 102015 001 559
- US-A- 5 641 937
- US-A1- 2012 067 245
- US-A1- 2019 017 789

## Beschreibung

Die vorliegende Erfindung betrifft ein Verfahren zum Herstellen eines Deformations- und/oder Teilzerlegungsgeschosses sowie mittels des Verfahrens hergestellte Deformations- und/oder Teilzerlegungsgeschosse.

Geschosse bestehen in der Regel aus relativ weichem Blei, das von einem härteren Material, wie Kupfer oder einer Kupferlegierung, wie Tombak, ummantelt ist. Durch das Blei erhält das Geschoss das für seine ballistische Leistung wichtige hohe spezifische Gewicht. Der Geschossmantel bewahrt den Gewehrlauf dabei vor Verbleiung und ermöglicht höhere Geschossgeschwindigkeiten, da das Geschoss durch die härtere Außenschicht auch bei hoher Geschwindigkeit noch den Zügen und Feldern des Gewehrlaufs folgen kann, durch die es seinen Drall erhält.

Bei Teilmantelgeschossen oder Teilzerlegungsgeschossen ist der Kern geschossbugseitig nicht von Mantelmaterial umschlossen und liegt frei. Beim Auftreffen auf ein Ziel deformiert sich die Geschossspitze durch den hohen Druck beim Aufschlag und beim Durchdringen des Ziels. Beispielsweise kann sich das Geschoss pilzförmig deformieren (Aufpilzen) oder sich wenigstens teilweise deformieren. Das Geschoss kann dadurch seine Energie wesentlich effektiver an das Zielmedium abgeben als ein Vollmantelgeschoss, bei dem der Mantel den Kern vollständig umgibt, hat aber eine geringere Durchschlagsleistung. Derartige Geschosse werden insbesondere als Jagdgeschosse verwendet, da diese bei waidgerechtem Schuss durch die effektive Energieabgabe im Wildkörper zuverlässiger zum schnelleren Tod des beschossenen Wildes führen als Vollmantelgeschosse. Teilzerlegungsgeschosse sind in der Regel so konstruiert, dass Sie sich bis auf einen definierten Restkörper kontrolliert zerlegen. Die Sogwirkung des Restkörpers sorgt dafür, dass die Fragmente des vorderen, zerlegten Kernteils das Ziel größtenteils verlassen. Deformationsgeschosse pilzen mit dem Auftreffen auf das Ziel auf und bleiben dabei massestabil. In der Regel sind Deformationsgeschosse so konzipiert, dass sie kaum Gewicht im Ziel verlieren. Die Wirkung wird in erster Linie durch die Querschnittsvergrößerung des sich gleichmäßig aufpilzenden Geschosses und des gleichbleibenden Gewichts erzielt.

Beispielsweise offenbart DE 10 2015 001 559 A1 ein bleifreies Teilzerlegungsgeschoss. Das Geschoss weist einen im Wesentlichen hohlzylindrischen Mantel auf, in den ein zweiteiliger Kern eingepresst ist. Als Kernmaterialien werden alle bleifreien verpressbaren Materialien vorgeschlagen, zum Beispiel Zinn, Zink oder Granulate. An einem derartigen Teilzerlegungsgeschoss hat sich als nachteilig erwiesen, dass die bleifreien Geschosse nicht dieselbe Leistungsfähigkeit wie bleihaltige Geschosse aufweisen. Insbesondere das verwendete Zinnmaterial tendiert beim Auftreffen des Geschosses auf das Ziel zum Reißen, sodass kein deformierter Restkörper verbleibt. Ferner erfüllt auch das Verpressen des Kerns in dem Geschossmantel nicht die gewünschte Funktion, insbesondere nicht die erforderliche dauerbeständige, feste Verbindung aus Mantel und Kern. Beim Auftreffen auf sein Ziel besteht das Risiko, dass der verpresste Kern sich aus dem Mantel löst, sodass kein deformierter Restkörper bestehen bleibt.

US 2012/067245 A1 offenbart ein Geschoss mit einer Ummantelung, die einen hinteren Abschnitt und einen vorderen Abschnitt mit einem offenen vorderen Ende aufweist; einem hinteren Kern, der im hinteren Abschnitt der Ummantelung angeordnet und mit diesem verbunden ist, und einem vorderen Kern, der vom hinteren Kern getrennt ist und im vorderen Abschnitt der Ummantelung neben dem offenen vorderen Ende angeordnet ist.

DE 10 2013 019 073 A1 betrifft ein Geschoss mit einem Geschossboden, einem angrenzenden zylinderförmigen hinteren Bereich und einem vorderen Bereich, der als Ogive ausgebildet ist, und das Geschoss ein oder zwei Geschosskerne und einen Geschossmantel aufweist.

DE 10 2015 001559 A1 betrifft ein Pb-freies Teilzerlegungsgeschoss bestehend aus einem Geschossmantel (1), einem darin verpressten Heckkern und einem verpressten Bugkern m Ogivenbereich, wobei der Bugkern auf dem Heckkern aufsitzt.

US 2019/017789 A1 offenbart ein Feuerwaffenprojektil, das einen Kern aufweist, der sich entlang einer Mittelachse von einem Basisabschnitt zu einem Spitzenabschnitt erstreckt,wobei der Basisabschnitt im Allgemeinen eine zylindrische Form aufweist und der Spitzenabschnitt eine Ogivenform umfasst.

US 5,641,937 A beschreibt ein Geschoss mit weicher Spitze und gebundenem Bleikern für Gewehre und Pistolen sowie ein Verfahren zur Herstellung der Geschosse.

Es ist Aufgabe der vorliegenden Erfindung, die Nachteile aus dem bekannten Stand der Technik zu verbessern, insbesondere ein Deformations- und/oder Teilzerlegungsgeschoss sowie ein Herstellungsverfahren für ein Deformations- und/oder Teilzerlegungsgeschoss dahingehend zu verbessern, dass dessen Deformation und/oder Zerlegung beim Aufprall auf ein Ziel einen definierten, deformierten Restkörper zurücklässt.

Diese Aufgabe wird durch die Merkmale des unabhängigen Anspruchs 1 gelöst.

Danach ist ein Verfahren zum Herstellen eines Deformations- und/oder Teilzerlegungsgeschosses definiert durch die in Anspruch 1 aufgeführten Schritte bereitgestellt.

Ferner ist Deformations- und/oder Teilzerlegungsgeschoss, wie ein Jagdgeschoss, bereitgestellt, das gemäß dem erfindungsgemäßen Verfahren hergestellt ist. Teilzerlegungsgeschosse sind im Allgemeinen so ausgelegt, dass sie sich beim Aufprall des Geschosses auf ein Ziel bis zu einem definierten Restkörper kontrolliert zerlegen. Deformationsgeschossen ist in der Regel eine massestabile, kontrollierte Deformation eigen.

Das Deformations- und/oder Teilzerlegungsgeschoss umfasst einen Mantel. Der Mantel kann als rotationssymmetrischer, insbesondere im Wesentlichen zylindrischer Hohlkörper realisiert sein, der zu einer Stirnseite hin offen gestaltet ist. Als Materialien für den Mantel kommen Metalle, insbesondere harte Metalle, wie Kupfer, Kupferlegierungen, beispielsweise Tombak, in Frage. Der Mantel kann beispielsweise an seinem Außenumfang eine vorzugsweise umlaufende Abrisskante aufweisen, die beispielsweise in etwa am Übergang zwischen geschossbugseitiger Ogive und Geschossheck angeordnet sein kann. Beim Auftreffen des Geschosses auf ein Ziel kann die Abrisskante dabei unterstützen, dass sich der Mantel im Bereich der Ogive bis zur Abrisskante zu deformieren und/oder zu zerlegen beginnt. Des Weiteren kann vorgesehen sein, dass die geschossbugseitige Ogive des Mantels beim Aufprall des Geschosses auf ein Ziel vom Heck abgerissen wird, und zwar entlang der Abrisskante. Die Abrisskante kann beispielsweise im Wesentlichen senkrecht zur Geschosslängsachse orientiert sein und ferner dazu dienen, das Deformations- und/oder Zerlegungsverhalten des Deformations- und/oder Teilzerlegungsgeschosses zu bestimmten, insbesondere eine Deformation und/oder Zerlegung des Geschosses zu begrenzen.

Das Deformations- und/oder Teilzerlegungsgeschoss umfasst ferner einen innerhalb des Mantels angeordneten, zweiteiligen Kern mit einem geschossbugseitigen Kernteil und einem geschossheckseitigen Kernteil. Insbesondere bei einem erfindungsgemäßen Teilzerlegungsgeschoss ist der geschossbugseitige Kernteil derart in dem Mantel angeordnet, bzw. derart dimensioniert, dass eine geschossbugseitige Kernspitze des geschossbugseitigen Kernteils aus dem Mantel herausragt und/oder nicht von einem Mantel umgeben ist. Sowohl der geschossheckseitige Kernteil als auch der geschossbugseitige Kernteil können vollständig umlaufend und entlang ihrer gesamten Außenfläche an einem Innenumfang des Mantels anliegen. Des Weiteren können die Kernteile derart in dem Mantel angeordnet sein, dass der geschossheckseitige Kernteil auf einem geschossheckseitigen Boden des Mantels aufliegt und/oder dass der geschossbugseitige Kernteil insbesondere vollflächig auf dem geschossheckseitigen Kernteil aufliegt. Beispielsweise ist eine Trennebene zwischen geschossheckseitigem Kernteil und geschossbugseitigem Kernteil durch je eine Stirnfläche der Kernteile gebildet, insbesondere eine geschossbugseitige Stirnfläche des geschossheckseitigen Kernteils und eine geschossheckseitige Stirnfläche des geschossbugseitigen Kernteils. Die Trennebene zwischen geschossheckseitigem und geschossbugseitigem Kernteil kann beispielsweise konusförmig sein und in Richtung des Geschosshecks orientiert sein, d.h. von dem Innenumfang des Mantels sich konusförmig in Richtung des Geschosshecks bis zu einer Konusspitze, die beispielsweise auf einer Rotationsachse des Mantels liegt, ausbilden. Es wurde herausgefunden, dass bei gattungsgemäßen Deformations- und/oder Teilzerlegungsgeschossen die Abrisskante im Bereich der Trennebene zwischen den Kernteilen vorzusehen ist. Dies bedeutet, dass eine Axialposition der Abrisskante an dem Geschossmantel bezüglich der Axialposition bzw. Axialerstreckung der Trennebene zwischen den Kernteilen und damit auf eine Dimensionierung der Kernteile abgestimmt sein kann. Beispielsweise liegt die Abrisskante zwischen einem am Innenumfang des Mantels liegenden Beginn der konusförmigen Trennebene und einem geschossheckseitigem als Spitze des Konus ausgebildeten Endes der Trennebene. Es wurde herausgefunden, dass eine derartige Positionierung der Abrisskante in Bezug auf die Trennebene zwischen den Kernteilen zu einer zuverlässigen Deformation und/oder Teilzerlegung beim Aufprall des Geschosses auf ein Ziel führt.

Gemäß einem ersten Aspekt der vorliegenden Erfindung ist der Kern derart in dem Mantel befestigt, dass der geschossheckseitige Kernteil stärker an dem Mantel befestigt ist als der geschossbugseitige Kernteil. Es wurde herausgefunden, dass durch das weniger starke Befestigen des geschossbugseitigen Kernteils in dem Mantel ein zuverlässiges Abreißen des geschossbugseitigen Geschossabschnitts, insbesondere des geschossbugseitigen Kernteils und/oder des den geschossbugseitigen Kernteil umgebenden Ogivenabschnitts des Mantels, beim Aufprall des Geschosses auf ein Ziel gewährleistet ist. Das stärkere Befestigen des geschossheckseitigen Kernteils verstärkt die Verbindung bzw. die Befestigung des geschossheckseitigen Kernteils an dem Mantel, sodass sichergestellt ist, dass sich der geschossheckseitige Kernteil beim Auftreffen des Geschosses auf das Ziel nicht aus dem Mantel löst und dadurch ein definierter Geschossrestkörper bestehen bleibt, welcher eine effektive Energieabgabe im Ziel realisieren kann. Überraschenderweise hat sich gezeigt, dass durch die erfindungsgemäße Maßnahme des stärkeren Befestigens des geschossheckseitigen Kernteils im Mantel gegenüber dem geschossbugseitigen Kernteil auf zusätzliche, insbesondere konstruktive, Maßnahmen zum Erhöhen der Verbindung zwischen geschossheckseitigem Kernteil und Mantel verzichtet werden kann. Beispielsweise ist an dem Mantel keine im Stand der Technik vorgesehene umlaufende Halterille einzubringen, die in Bezug auf den restlichen Mantel nach innen in Richtung des Kernteils hervorsteht, um diesen formschlüssig festzuhalten. Dadurch ist auch ein kostengünstigeres und einfacher umzusetzendes Herstellungsverfahren für Deformations- und/oder Teilzerlegungsgeschosse geschaffen.

Gemäß einer beispielhaften Weiterbildung der vorliegenden Erfindung ist der geschossbugseitige Kernteil derart an dem Mantel befestigt, dass bei einem Aufprall des Geschosses auf ein Ziel sich der geschossbugseitige Kernteil von dem Mantel lösen kann. Ferner kann der geschossheckseitige Kernteil derart an dem Mantel befestigt sein, dass bei einem Aufprall des Geschosses auf ein Ziel der geschossheckseitige Kernteil an dem Mantel befestigt bleibt. Es wurde herausgefunden, dass es für eine zuverlässige Deformation und/oder Teilzerlegung gattungsgemäßer Geschosse notwendig sein kann, dass sich der geschossbugseitige Kernteil im Wesentlichen vollständig, ggf. zusammen mit dem den geschossbugseitigen Kernteil umgebenden Mantelteil vom Rest, insbesondere vom geschossheckseitigen Mantelteil und vom geschossheckseitigen Kernteil, löst, insbesondere abtrennt, während es vorteilhaft sein kann, dass der geschossheckseitige Kernteil und ggf. der geschossheckseitige Mantelteil aneinander haften bleiben, insbesondere um einen definierten Restkörper zu bilden.

**In** einer beispielhaften weiteren Ausführung des erfindungsgemäßen Deformations- und/oder Teilzerlegungsgeschosses ist der geschossheckseitige Kernteil wenigstens 5% stärker an dem Mantel befestigt als der geschossbugseitige Kernteil. Vorzugsweise ist der geschossheckseitige Kernteil wenigstens 10%, 15%, 20%, 25% oder wenigstens 30% stärker an dem Mantel befestigt als der geschossbugseitige Kernteil. **In** einer Weiterbildung kann vorgesehen sein, dass der geschossheckseitige Kernteil wenigstens 40%, 50%, 60%, 70%, 80%, 80% oder wenigstens 100% stärker an dem Mantel befestigt ist.

Gemäß einer beispielhaften Weiterbildung der vorliegenden Erfindung ist der geschossheckseitige Kernteil aus Blei hergestellt. Alternativ kann der geschossheckseitige Kernteil auch aus Zinn, Zink oder Legierungen davon hergestellt sein. Ferner kann der geschossbugseitige Kernteil aus Blei und/oder Zinn bzw. Legierungen davon hergestellt sein. Als weiteres Material ist Zink denkbar. Dabei hat sich herausgestellt, dass Blei im Hinblick auf die Leistungsfähigkeit der erfindungsgemäßen Deformations- und/oder Teilzerlegungsgeschosse als besonders vorteilhaft anzusehen ist.

Gemäß einem weiteren Aspekt der vorliegenden Erfindung, der mit den vorhergehenden Aspekten und beispielhaften Ausführungen kombinierbar ist, ist ein Deformations- und/oder Teilzerlegungsgeschoss, wie ein Jagdgeschoss, bereitgestellt. Teilzerlegungsgeschosse sind im Allgemeinen so ausgelegt, dass sie sich beim Aufprall des Geschosses auf ein Ziel bis zu einem definierten Restkörper kontrolliert zerlegen. Deformationsgeschossen ist in der Regel eine massestabile, kontrollierte Deformation eigen.

Das Deformations- und/oder Teilzerlegungsgeschoss umfasst einen Mantel. Der Mantel kann als rotationssymmetrischer, insbesondere im Wesentlichen zylindrischer Hohlkörper realisiert sein, der zu einer Stirnseite hin offen gestaltet ist. Als Materialien für den Mantel kommen Metalle, insbesondere harte Metalle, wie Kupfer, Kupferlegierungen, beispielsweise Tombak, in Frage. Der Mantel kann beispielsweise an seinem Außenumfang eine vorzugsweise umlaufende Abrisskante aufweisen, die beispielsweise in etwa am Übergang zwischen geschossbugseitiger Ogive und Geschossheck angeordnet sein kann. Beim Auftreffen des Geschosses auf ein Ziel kann die Abrisskante dabei unterstützen, dass sich der Mantel im Bereich der Ogive bis zur Abrisskante zu deformieren und/oder zu zerlegen beginnt. Des Weiteren kann vorgesehen sein, dass die geschossbugseitige Ogive des Mantels beim Aufprall des Geschosses auf ein Ziel vom Heck abgerissen wird, und zwar entlang der Abrisskante. Die Abrisskante kann beispielsweise im Wesentlichen senkrecht zur Geschosslängsachse orientiert sein und ferner dazu dienen, das Deformations- und/oder Zerlegungsverhalten des Deformations- und/oder Teilzerlegungsgeschosses zu bestimmten, insbesondere eine Deformation und/oder Zerlegung des Geschosses zu begrenzen.

Das Deformations- und/oder Teilzerlegungsgeschoss umfasst ferner einen innerhalb des Mantels angeordneten und an diesem befestigten zweiteiligen Kern mit einem geschossbugseitigen Kernteil und einem geschossheckseitigen Kernteil. Insbesondere bei einem erfindungsgemäßen Teilzerlegungsgeschoss ist der geschossbugseitige Kernteil derart in dem Mantel angeordnet, bzw. derart dimensioniert, dass eine geschossbugseitige Kernspitze des geschossbugseitigen Kernteils aus dem Mantel herausragt und/oder nicht von einem Mantel umgeben ist. Sowohl der geschossheckseitige Kernteil als auch der geschossbugseitige Kernteil können vollständig umlaufend und entlang ihrer gesamten Außenfläche an einem Innenumfang des Mantels anliegen. Des Weiteren können die Kernteile derart in dem Mantel angeordnet sein, dass der geschossheckseitige Kernteil auf einem geschossheckseitigen Boden des Mantels aufliegt und/oder dass der geschossbugseitige Kernteil insbesondere vollflächig auf dem geschossheckseitigen Kernteil aufliegt. Beispielsweise ist eine Trennebene zwischen geschossheckseitigem Kernteil und geschossbugseitigem Kernteil durch je eine Stirnfläche der Kernteile gebildet, insbesondere eine geschossbugseitige Stirnfläche des geschossheckseitigen Kernteils und eine geschossheckseitige Stirnfläche des geschossbugseitigen Kernteils. Die Trennebene zwischen geschossheckseitigem und geschossbugseitigem Kernteil kann beispielsweise konusförmig sein und in Richtung des Geschosshecks orientiert sein, d.h. von dem Innenumfang des Mantels sich konusförmig in Richtung des Geschosshecks bis zu einer Konusspitze, die beispielsweise auf einer Rotationsachse des Mantels liegt, ausbilden. Es wurde herausgefunden, dass bei gattungsgemäßen Deformations- und/oder Teilzerlegungsgeschossen die Abrisskante im Bereich der Trennebene zwischen den Kernteilen vorzusehen ist. Dies bedeutet, dass eine Axialposition der Abrisskante an dem Geschossmantel bezüglich der Axialposition bzw. Axialerstreckung der Trennebene zwischen den Kernteilen und damit auf eine Dimensionierung der Kernteile abgestimmt sein kann. Beispielsweise liegt die Abrisskante zwischen einem am Innenumfang des Mantels liegenden Beginn der konusförmigen Trennebene und einem geschossheckseitigem als Spitze des Konus ausgebildeten Endes der Trennebene. Es wurde herausgefunden, dass eine derartige Positionierung der Abrisskante in Bezug auf die Trennebene zwischen den Kernteilen zu einer zuverlässigen Deformation und/oder Teilzerlegung beim Aufprall des Geschosses auf ein Ziel führt.

Gemäß dem weiteren Aspekt der vorliegenden Erfindung unterscheidet sich eine Verbindungstechnik zum Befestigen des geschossbugseitigen Kernteils an dem Mantel wenigstens abschnittsweise von einer Verbindungstechnik zum Befestigen des geschossheckseitigen Kernteils an dem Mantel. Dies bedeutet, dass sich die Verbindungstechnik zum Befestigen der Kernteile an dem Mantel nicht notwendigerweise entlang der vollständigen Verbindungsbereiche des jeweiligen Geschosskerns bezüglich des Geschossmantels unterscheiden muss. Beispielsweise unterscheidet sich die Verbindungstechnik an wenigstens 30%, vorzugsweise wenigstens 50%, 60%, 70%, 80%, 90% oder vorzugsweise zu 100%, in Bezug auf eine Gesamtkernaußenfläche, welche zur Verbindung mit dem Mantel zur Verfügung steht.

Es wurde gemäß der vorliegenden Erfindung herausgefunden, dass durch das Anwenden unterschiedlicher Verbindungstechniken eine zuverlässige Funktion des Deformations- und/oder Teilzerlegungsgeschosses gewährleistet wird. Insbesondere ist eine kontrollierte, definierte Deformation und/oder Teilzerlegung des Geschosses sichergestellt, wobei insbesondere sichergestellt ist, dass die unterschiedlichen Verbindungstechniken unterschiedlich bei einem Aufprall des Geschosses auf das Ziel reagieren, insbesondere standhalten. Als Verbindungstechniken werden im Allgemeinen die konstruktiven Methoden des Verbindens von Einzelkomponenten beschrieben. Die Verbindungstechniken lassen sich beispielsweise in lösbare Verbindungen und nicht-lösbare Verbindungen unterteilen, wobei eine Verbindung im Allgemeinen lösbar ist, wenn die Verbindung ohne Beschädigung der verbundenen Einzelkomponenten wieder gelöst werden kann, und als nicht-lösbar zu bezeichnen ist, wenn beim Entfernen der Einzelkomponenten voneinander, d.h. beim Auflösen der Verbindung zwischen den Einzelkomponenten, eine Zerstörung wenigstens eines der Einzelkomponenten einhergeht.

Gemäß einer beispielshaften Weiterbildung der vorliegenden Erfindung beruht die Verbindungstechnik zum Befestigen des geschossheckseitigen Kernteils an dem Mantel und die Verbindungstechnik zum Befestigen des geschossbugseitigen Kernteils an dem Mantel wenigstens Abschnittsweise auf unterschiedlichen physikalischen Wirkprinzipien. Die Verbindungstechniken lassen sich auch nach physikalischen Wirkprinzipien untergliedern, nämlich in formschlüssig, kraftschlüssig und stoffschlüssig, bzw. Kombinationen davon. Als Formschluss wird im Allgemeinen eine Verbindung bezeichnet, bei der wenigstens zwei Verbindungspartner ineinander greifen. Eine kraftschlüssige Verbindung beruht auf einer zwischen den zu verbindenden Flächen der Verbindungspartner bestehenden Normalkraft. Stoffschlüssige Verbindungen kennzeichnen sich dadurch, dass die Verbindungspartner durch atomare oder molekulare Kräfte zusammengehalten werden. Bei dem erfindungsgemäßen Deformations- und /oder Teilzerlegungsgeschoss ist der geschossheckseitige Kernteil stoffschlüssig an dem Mantel befestigt. Insbesondere bildet der geschossheckseitige Kernteil mit dem Mantel eine nicht-lösbare Verbindung aus. Ferner kann der geschossbugseitige Kernteil form- und/oder kraftschlüssig an dem Mantel befestigt sein. Insbesondere stellt das stoffschlüssige Befestigen des geschossheckseitigen Kernteils an dem Mantel sicher, dass dieser nach dem Aufprall des Geschosses auf das Ziel an dem Mantel haften bleibt und/oder das form- und/oder kraftschlüssige Befestigen des geschossbugseitigen Kernteils an dem Mantel stellt sicher, dass beim Aufprall des Geschosses auf das Ziel der geschossbugseitige Kernteil sich von dem Mantel lösen kann, bzw. sich der geschossbugseitige Ogivenabschnitt des Mantels insbesondere nach dem Abreißen entlang der Abrisskante von dem geschossbugseitigen Kernteil lösen kann.

In einer weiteren beispielhaften Ausführung der vorliegenden Erfindung ist der geschossheckseitige Kernteil mittels Schmelzlöten oder Diffusionslöten an dem Mantel befestigt. Bei Diffusionslöten bzw. Schmelzlöten handelt es sich um thermische Verfahren zum stoffschlüssigen Fügen von Metall-Verbindungspartnern. Beim Diffusionslöten geht eine Diffusion, d.h. eine Vermischung, an den aneinander zu befestigenden Grenzflächen zwischen Geschossmantel und Geschosskern einher und beim Schmelzlöten wird die Lötverbindung durch das Schmelzen eines Lotes generiert. Die Schmelzlöt- bzw. Diffusionslötverfahren haben sich für die Zwecke der vorliegenden Erfindung als besonders vorteilhaft in Bezug auf Präzision und Funktionssicherheit erwiesen.

In einer weiteren beispielhaften Ausführung der vorliegenden Erfindung ist eine dem Mantel zugewandte Außenumfangsfläche des geschossheckseitigen Kernteils flächig an eine Mantelinnenfläche stoffschlüssig gefügt, vorzugsweise gelötet und/oder geschweißt und/oder geklebt. Gemäß einer beispielhaften Weiterbildung ist die Außenumfangsfläche zu mehr als 5%, 10%, 20%, 30%, 40%, 50%, 60%, 70%, 80%, 90% oder vorzugsweise zu 100% einer Gesamtaußenumfangsfläche des geschossheckseitigen Kernteils an die Mantelinnenfläche stoffschlüssig gefügt. Dabei sei klar, dass durch ein Vergrößern der stoffschlüssig aneinander zu fügenden Flächen von geschossheckseitigem Kernteil und Mantel eine Verstärkung der zwischen geschossheckseitigem Kernteil und Mantel bestehenden Verbindung erreicht wird. Dies kann gemäß der vorliegenden Erfindung abhängig vom jeweiligen Einsatzgebiet des erfindungsgemäßen Deformations- und/oder Teilzerlegungsgeschosses bzw. in Abhängigkeit der verwendeten Materialien variiert bzw. eingestellt werden.

In einer beispielhaften Ausführung der vorliegenden Erfindung ist der geschossbugseitige Kernteil reibschlüssig an dem Mantel befestigt. Dies ist besonders einfach herzustellen. Beispielsweise ist der geschossbugseitige Kernteil in den Mantel eingepresst und/oder in dem Mantel verklemmt. Dabei kann vorgesehen sein, dass der geschossbugseitige Kernteil unter Ausbildung einer Presspassung mit dem Mantel an diesem befestigt ist. Ferner kann ein radiales Übermaß zwischen geschossbugseitigem Kernteil und Mantel vorzugsweise im Bereich von 0,001 mm bis 0,01 mm vorgesehen sein.

Gemäß einem weiteren Aspekt der vorliegenden Erfindung, der mit den vorhergehenden Aspekten und beispielhaften Ausführungen kombinierbar ist, ist ein Deformations- und/oder Teilzerlegungsgeschoss bereitgestellt, wie ein Jagdgeschoss. Teilzerlegungsgeschosse sind im Allgemeinen so ausgelegt, dass sie sich beim Aufprall des Geschosses auf ein Ziel bis zu einem definierten Restkörper kontrolliert zerlegen. Deformationsgeschossen ist in der Regel eine massestabile, kontrollierte Deformation eigen.

Das Deformations- und/oder Teilzerlegungsgeschoss umfasst einen Mantel. Der Mantel kann als rotationssymmetrischer, insbesondere im Wesentlichen zylindrischer Hohlkörper realisiert sein, der zu einer Stirnseite hin offen gestaltet ist. Als Materialien für den Mantel kommen Metalle, insbesondere harte Metalle, wie Kupfer, Kupferlegierungen, beispielsweise Tombak, in Frage. Der Mantel kann beispielsweise an seinem Außenumfang eine vorzugsweise umlaufende Abrisskante aufweisen, die beispielsweise in etwa am Übergang zwischen geschossbugseitiger Ogive und Geschossheck angeordnet sein kann. Beim Auftreffen des Geschosses auf ein Ziel kann die Abrisskante dabei unterstützen, dass sich der Mantel im Bereich der Ogive bis zur Abrisskante zu deformieren und/oder zu zerlegen beginnt. Des Weiteren kann vorgesehen sein, dass die geschossbugseitige Ogive des Mantels beim Aufprall des Geschosses auf ein Ziel vom Heck abgerissen wird, und zwar entlang der Abrisskante. Die Abrisskante kann beispielsweise im Wesentlichen senkrecht zur Geschosslängsachse orientiert sein und ferner dazu dienen, das Deformations- und/oder Zerlegungsverhalten des Deformations- und/oder Teilzerlegungsgeschosses zu bestimmten, insbesondere eine Deformation und/oder Zerlegung des Geschosses zu begrenzen.

Das Deformations- und/oder Teilzerlegungsgeschoss umfasst ferner einen innerhalb des Mantels angeordneten zweiteiligen Kern mit einem geschossbugseitigen Kernteil und einem geschossheckseitigen Kernteil. Insbesondere bei einem erfindungsgemäßen Teilzerlegungsgeschoss ist der geschossbugseitige Kernteil derart in dem Mantel angeordnet, bzw. derart dimensioniert, dass eine geschossbugseitige Kernspitze des geschossbugseitigen Kernteils aus dem Mantel herausragt und/oder nicht von einem Mantel umgeben ist. Sowohl der geschossheckseitige Kernteil als auch der geschossbugseitige Kernteil können vollständig umlaufend und entlang ihrer gesamten Außenfläche an einem Innenumfang des Mantels anliegen. Des Weiteren können die Kernteile derart in dem Mantel angeordnet sein, dass der geschossheckseitige Kernteil auf einem geschossheckseitigen Boden des Mantels aufliegt und/oder dass der geschossbugseitige Kernteil insbesondere vollflächig auf dem geschossheckseitigen Kernteil aufliegt. Beispielsweise ist eine Trennebene zwischen geschossheckseitigem Kernteil und geschossbugseitigem Kernteil durch je eine Stirnfläche der Kernteile gebildet, insbesondere eine geschossbugseitige Stirnfläche des geschossheckseitigen Kernteils und eine geschossheckseitige Stirnfläche des geschossbugseitigen Kernteils. Die Trennebene zwischen geschossheckseitigem und geschossbugseitigem Kernteil kann beispielsweise konusförmig sein und in Richtung des Geschosshecks orientiert sein, d.h. von dem Innenumfang des Mantels sich konusförmig in Richtung des Geschosshecks bis zu einer Konusspitze, die beispielsweise auf einer Rotationsachse des Mantels liegt, ausbilden. Es wurde herausgefunden, dass bei gattungsgemäßen Deformations- und/oder Teilzerlegungsgeschossen die Abrisskante im Bereich der Trennebene zwischen den Kernteilen vorzusehen ist. Dies bedeutet, dass eine Axialposition der Abrisskante an dem Geschossmantel bezüglich der Axialposition bzw. Axialerstreckung der Trennebene zwischen den Kernteilen und damit auf eine Dimensionierung der Kernteile abgestimmt sein kann. Beispielsweise liegt die Abrisskante zwischen einem am Innenumfang des Mantels liegenden Beginn der konusförmigen Trennebene und einem geschossheckseitigem als Spitze des Konus ausgebildeten Endes der Trennebene. Es wurde herausgefunden, dass eine derartige Positionierung der Abrisskante in Bezug auf die Trennebene zwischen den Kernteilen zu einer zuverlässigen Deformation und/oder Teilzerlegung beim Aufprall des Geschosses auf ein Ziel führt. Der zweiteilige Kern beispielsweise aus Blei und/oder Zinn und/oder Zink und/oder Legierungen davon hergestellt sein.

Gemäß dem weiteren Aspekt der vorliegenden Erfindung ist ein geschossheckseitiger Kernteil mit dem anliegendem Mantel verlötet und ein geschossbugseitiger Kernteil bezüglich des umgebenden Mantels, insbesondere bezüglich des Ogivenabschnitts, im Wesentlichen unverlötet, vorzugsweise eingepresst. Erfindungsgemäß wird dadurch die Funktion des Deformations- und/oder Teilzerlegungsgeschosses sichergestellt, insbesondere eine zuverlässige Deformation und/oder Zerlegung beim Aufprall des Geschosses auf das Ziel erreicht. Insbesondere bleibt der geschossheckseitige Kernteil nach dem Aufprall des Geschosses auf das Ziel und/oder nach dem Deformieren und/oder Zerlegen des Geschosses an dem diesen umgebenden geschossheckseitigen Mantelabschnitt haften.

Das erfindungsgemäße Verfahren ist dazu ausgebildet, das erfindungsgemäße Deformations- und/oder Teilzerlegungsgeschoss gemäß einem der vorstehenden Aspekte und/oder beispielhaften Ausführungen zu realisieren.

Bevorzugte Ausführungen sind in den Unteransprüchen gegeben.

Im Folgenden werden weitere Eigenschaften, Merkmale und Vorteile der Erfindung mittels Beschreibung bevorzugter Ausführungen der Erfindung anhand der beiliegenden beispielhaften Zeichnungen deutlich, in denen zeigen:
- Fig. 1: eine perspektivische Ansicht eines Rohlings eines Mantels eines erfindungsgemäßen Deformations- und/oder Teilzerlegungsgeschosses;
- Fig. 2: eine Schnittansicht des Mantels gemäß Fig. 1;
- Fig. 3: eine weitere perspektivische Ansicht eines Mantels eines erfindungsgemäßen Deformations- und/oder Teilzerlegungsgeschosses gemäß einem nachgelagerten Bearbeitungs- und/oder Herstellungsschritt;
- Fig. 4: eine Schnittansicht des Mantels gemäß Fig. 3;
- Fig. 5: eine Schnittansicht eines erfindungsgemäßen Deformations- und/oder Teilzerlegungsgeschosses;
- Fig. 6: eine Schnittansicht eines weiteren erfindungsgemäßen Deformations- und/oder Teilzerlegungsgeschosses;
- Fig. 7: eine perspektivische Ansicht des Deformations- und/oder Teilzerlegungsgeschosses nach Fig. 6;
- Fig. 8: eine Schnittansicht einer weiteren Ausführung eines erfindungsgemäßen Deformations- und/oder Teilzerlegungsgeschosses; und
- Fig. 9: eine Schnittansicht einer weiteren beispielhaften Ausführung eines erfindungsgemäßen Deformations- und/oder Teilzerlegungsgeschosses.

In der folgenden Beschreibung beispielhafter Ausführungen von erfindungsgemäßen Deformations- und/oder Teilzerlegungsgeschossen ist ein Deformations- und/oder Teilzerlegungsgeschoss im Allgemeinen mit der Bezugsziffer 1 versehen. Im Zuge der Beschreibung der beispielhaften Ausführungen der erfindungsgemäßen Deformations- und/oder Teilzerlegungsgeschosse 1 wird auch schematisch das erfindungsgemäße Verfahren zum Herstellen eines erfindungsgemäßen Deformations- und/oder Teilzerlegungsgeschosses 1 beschrieben.

In Bezug auf die Figuren 1 bis 4 sind verschiedene Fertigungszustände eines Mantelrohlings, der mit der Bezugsziffer 3 versehen ist, für ein erfindungsgemäßes Deformations- und/oder Teilzerlegungsgeschoss 1 gezeigt. In Bezug auf die Figuren 5 bis 9 sind beispielhafte Ausführungen von erfindungsgemäßen Deformations- und/oder Teilzerlegungsgeschossen 1 abgebildet.

In den Figuren 1 und 2 ist ein rotationssymmetrischer, vorzugsweise im Wesentlichen zylinderförmiger, Mantelrohling 3 abgebildet. Der Mantelrohling 3 besitzt einen Boden 5 an einer Stirnseite und ist zur anderen Stirnseite 7 hin offen gestaltet. Zwischen den Stirnseiten 5, 7 besitzt der Mantelrohling 3 eine im Wesentlichen konstante Wandstärke, die allerdings vom Boden 5 in Richtung der Stirnseite 7 hin vorzugsweise kontinuierlich geringfügig abnimmt. In Fig. 1 ist die Wandstärke sowie ein innerhalb des Mantelrohlings 3 angeordneter Geschosskern 9 durch gestrichelte Linien angedeutet, wobei der Wandstärkenverlauf und der in dem Mantelrohling 3 eingebrachte Kernteil 9, der beispielsweise aus Blei oder auch aus Zinn bzw. Zink oder Legierungen davon hergestellt ist, abgebildet. Der auf dem Boden 5 aufliegende Kernteil 9, der im weiter unten beschriebenen erfindungsgemäßen Deformations- und/oder Teilzerlegungsgeschoss 1 den geschossheckseitigen Kernteil bildet, ist mittels eines thermischen Fügeverfahrens in den Mantelrohling 3 eingebracht und an einem Innenumfang 11 des Mantelrohlings 3 wenigstens abschnittsweise befestigt. Beispielsweise kann der Kernteil 9 wie folgt an den Mantelrohling 3 befestigt werden: es wird ein Flussmittel, also ein beim Löten eingesetzter Zusatzstoff für eine bessere Benetzung des Mantelrohlings 3 durch das Lot, in den Mantel eingespritzt und anschließend das den Kernteil 9 zu bildende Metall-Material, beispielsweise Blei, in den Metallrohling 3 eingeführt. Dann wird der Kernteil 9 beispielsweise mittels einer Induktionsspule zum Schmelzen gebracht, wobei das Kernteilmaterial 9 sich stoffschlüssig an dem Mantelrohling 3 anhaftet. Dies wird durch das Flussmittel dahingehend unterstützt, dass dieses vor dem Schmelzen des Kernteilmaterials 9 dem Mantelrohling 3 an der Innenumfangsfläche 11 an ätzt. Dadurch kann eine ausgeprägte, starke intermetallische Verbindung zwischen Kernteil 9 und Mantelrohling 3 gebildet werden. In Fig. 1 und 2 ist außerdem zu erkennen, dass sich an einem im Boden 5 abgewandten Endabschnitt 13 des Kernteils 9 eine Konusvorform 15 in Folge des erfindungsgemäßen Befestigungsverfahrens des Kernteils 9 an dem Mantelrohling 3 ergibt. Die Konusvorform 15 entsteht insbesondere dadurch, dass das geschmolzene Kernteilmaterial 9 derart erhitzt wird, dass dieses zu kochen beginnt und sich dadurch ausdehnt, insbesondere hochkocht. Beim Abkühlen des Kernteilmaterials 9 zur Ausbildung der stoffschlüssigen Verbindungen zwischen Kernteil 9 und Mantelrohling 3 gleitet das flüssige Kernteilmaterial 9 nur noch bedingt zurück nach unten und ins Mantelinnere, da bereits stoffschlüssige Verbindungen zwischen Mantelinnenumfang 11 und Außenumfang des Geschosskernendabschnitts 13 entstanden sind. Insbesondere schwindet das Volumen des verflüssigten und sich erstarrenden Kernteilmaterials 9, sodass sich das Kernteilmaterial 9 zunehmend in Richtung Mantelumfang 11 zieht und damit die Konusvorform 15 bildet. Dabei ist zu erkennen, dass die Oberfläche der Konusvorform 15 unregelmäßig, insbesondere gewellt und/oder strukturiert ist, das heißt unregelmäßige Erhebungen 17 und Vertiefungen 19 besitzt.

In den Figuren 3 und 4 ist erneut der Metallrohling 3 gemäß der Figuren 1 bis 2 dargestellt, wobei es sich bei den Figuren 3 und 4 um einen nachgelagerten Bearbeitungs-/Fertigungszustand in Bezug auf die Figuren 1 bis 2 handelt. Insbesondere unter Bezugnahme auf Fig. 4 ist zu erkennen, dass der Endabschnitt 13, insbesondere die Konusvorform 15 mit den Erhebungen 17 und Vertiefungen 19, bearbeitet wurde. Beispielsweise wurde mittels eines Umformschritts, wie eines Kaltumformschritts, die unregelmäßige Konusvorform 15 zu einer regelmäßigen, eine im Wesentlichen ebene Fläche 21 aufweisenden Konusvertiefung 23 weiterbearbeitet. Die im Wesentlichen V-förmige bzw. konusförmige Vertiefung 23 besitzt im Vergleich zu der Konusvorform 15 gemäß Fig. 2 eine geringere Axialabmessung, wobei ein Öffnungswinkel der den Konus bildenden Fläche 21 größer als in Fig. 2 ist.

In den Figuren 5 bis 9 sind beispielhafte Ausführungen der erfindungsgemäßen Deformations- und/oder Teilzerlegungsgeschosse 1 abgebildet. In der vorliegenden Beschreibung der beispielhaften Ausführungen wird im Wesentlichen auf die zwischen den Ausführungsformen bestehenden Unterschiede eingegangen, um Wiederholungen zu vermeiden. Dabei werden gleiche bzw. ähnliche Komponenten mit gleichen bzw. ähnlichen Bezugsziffern versehen. Aus dem Mantelrohling 3 ist gemäß Fig. 5 der Geschossmantel 25 geformt, der einen an den Boden 5 anschließenden Geschossheckmantel 27 und einen an den Geschossheckmantel 27 anschließenden, als Ogive geformten Geschossbugabschnitt 29 besitzt. Zunächst wird erneut auf die Herstellung eingegangen: in den Mantelrohling 3 mit vorgeformtem geschossheckseitig eingebrachten Kernteil 9 wird ein weiterer Kernteil 31 eingebracht und im Wesentlichen vollflächig in Kontakt mit dem Kernteil 9 gebracht, welcher nun den geschosskernseitigen Kernteil bildet. Dabei ist der geschossbugseitige Kernteil 31 auf eine Form des geschossheckseitigen Kernteils 9 abgestimmt. Insbesondere besitzt der geschossbugseitige Kernteil 31 eine im Wesentlichen V-förmige bzw. konusförmige Spitze 33, die in Bezug auf die Konusvertiefung 23 formabgestimmt ist, um einen insbesondere vollflächigen Berührkontakt mit der Oberfläche 21 der Konusvertiefung 23 zu bilden. Anschließend wird der Geschossbugmantel 29 unter Temperaturbehandlung umgeformt, d. h. insbesondere im Bereich der Stirnseite 7 nach innen zusammengedrückt, so dass der Geschossbugmantel 29 zur Bildung der Ogive in Richtung Stirnseite 7 sich zunehmend verjüngt. Während der Deformation des Geschossbugmantels 29 wird ein vorzugsweise zylinderförmiger und angespitzter Dorn (nicht dargestellt) von der Stirnseite 7 her in den geschossbugseitigen Kernteil 31 eingebracht, sodass gemäß der in Fig. 5 dargestellten Endform des Geschossmantels 25 der geschossbugseitige Kernteil 31 eine im Wesentlichen sacklochartige Vertiefung 35 besitzt. Die sacklochartige Vertiefung 35 besitzt dabei einen Innendurchmesser, der demjenigen Durchmesser der an der Stirnseite 7 verbliebenen Öffnung 37 entspricht. Des Weiteren kann vorgesehen sein, dass die Öffnung 37 von einer umlaufenden, angeschrägten und ringförmigen Mantelstirnfläche 39 begrenzt wird, die insbesondere zur Auflage eines im Bezuge auf die Figuren 6 bis 7 dargestellten weiteren Kernteils, insbesondere einer Geschosskernspitze 41, dient.

Eine vorzugsweise umlaufende Abrisskante 43 ist zum einen im Bereich der Konusvertiefung 23 beziehungsweise der Konusspitze 33 und zum anderen im Bereich des Übergangs zwischen Geschossheckmantel 27 und Geschossbugmantel 29 angeordnet. Insbesondere befindet sich die Abrisskante 43 in einem Axialbereich, in dem sich die Konusvertiefung 23 erstreckt. Es hat sich herausgestellt, dass dabei die Funktionalität der Teilzerlegung- und/oder Deformationsgeschosse 1, insbesondere das kontrollierte Deformieren und/oder Zerlegen, der erfindungsgemäßen Geschosse 1 gewährleistet wird. Beispielsweise beginnt eine verjüngende Deformation des ogivenförmigen Geschossbugabschnitts 29 ab der Abrisskante 43. Der geschossbugseitige Kernteil 31 ist dabei im Wesentlichen unverlötet in den Mantel 25 eingebracht. Beispielsweise kann der geschossbugseitige Kernteil 31 in den Mantel 25 eingepresst sein und/oder durch formschlüssige und/oder kraftflüssige Verbindungstechnik an dem Mantel 25 befestigt sein. Die Abrisskante 43 besitzt gemäß Fig. 5 einen nach innen verspringenden Absatz 45 und eine daran anschließende Fase 47, welche wiederrum in den ogivenförmigen Geschossbugabschnitt 29 übergeht.

In Fig. 7 ist die Geschosskernspitze 41 zumindest teilweise, insbesondere derjenige Teil, der aus dem Mantel 25 hervorragt, zu sehen. Die Geschosskernspitze 41 ist an ihrer Stirnfläche 49 abgeflacht. Unter Bezugnahme auf Fig. 6 ist zu erkennen, dass die Geschosskernspitze 41, die beispielsweise aus demselben Material wie der geschossheckseitige Kernteil 9 und/oder der geschossbugseitige Kernteil 31 hergestellt ist, eine umlaufende in einem Winkel bezüglich einer Längsachse des Geschosses 1 orientierte Auflagefläche 51 aufweist, die bezüglich der Mantelstirnfläche 39 formabgestimmt ist, insbesondere um vollumfänglich und/oder gleichmäßig aufzuliegen. In der Vertiefung 35 kann die Geschosskernspitze 41 derart eingebracht sein beziehungsweise die Geschosskernspitze 41 kann derart in Bezug auf eine Abmessung der Vertiefung 35 dimensioniert sein, dass ein Hohlraum 53 resultiert, der nicht von der Geschosskernspitze 41 belegt ist.

In Bezug auf die Figuren 8 und 9 werden zwei weitere beispielhafte Ausführungen eines erfindungsgemäßen Deformations- und/oder Teilzerlegungsgeschosses 1 dargestellt, wobei Fig. 8 im Wesentlichen der Ausführung gemäß Fig. 5 und Fig. 9 im Wesentlichen der Ausführung gemäß Fig. 6 entspricht. Daher wird im Folgenden lediglich auf die Unterschiede bezüglich der Ausführungen eingegangen. In den Figuren 8 und 9 ist an einem Außenumfang 55 eine vorzugsweise umlaufende, im Querschnitt gekrümmte, insbesondere teil- oder halbkreisförmige, Vertiefung 57 eingebracht, die auch als Halterille bezeichnet werden kann, und dazu dient den geschossheckseitigen Kernteil 9 bezüglich des Geschossmantels 25 festzuhalten. Wie bereits erläutert wurde, kann erfindungsgemäß auf die zusätzliche Halterille 57 und damit auch auf den entsprechenden zusätzlichen Herstellungsschritt zum Einbringen der Halterille 57 in den Geschossmantel 25 verzichtet werden, ohne Einbußen in Bezug auf die kontrollierte und/oder definierte Deformation und/oder Zerlegung der erfindungsgemäßen Deformations- und/oder Teilzerlegungsgeschosse 1 hinnehmen zu müssen. Allerdings kann die Halterille 57 sich auch im Hinblick auf eine Handhabung beispielsweise während der Herstellung und/oder beim Transport der erfindungsgemäßen Deformations- und/oder Teilzerlegungsgeschosse 1 als vorteilhaft erweisen. Des Weiteren kann die Halterille 57 auch eine zusätzliche Fixierung des geschossheckseitigen Kernteils 9 in den Geschossmantel 25 bewirken und somit als Art Sicherung dienen. Die Ausführung gemäß Fig. 9 kann im Wesentlichen als Kombination der Ausführung gemäß der Figuren 6 und 8 betrachtet werden, nämlich im Hinblick auf die zusätzlich eingebrachte Halterille 57 und die eingesetzte Geschosskernspitze 41.

Die in der vorstehenden Beschreibung, den Figuren und den Ansprüchen offenbarten Merkmale können sowohl einzeln als auch in beliebiger Kombination für die Realisierung der Erfindung in den verschiedenen Ausgestaltungen von Bedeutung sein.

### Bezugszeichenliste

- 1: Deformations- und/oder Teilzerlegungsgeschoss
- 3: Mantelrohling
- 5: Boden
- 7: Stirnseite
- 9: Kernteil
- 11: Innenumfangsfläche
- 13: Endabschnitt
- 15: Konusvorform
- 17: Erhebung
- 19: Vertiefung
- 21: Konusfläche
- 23: Konusvertiefung
- 25: Mantel
- 27: Geschossheckmantel
- 29: Geschossbugmantel
- 31: Geschossbugseitiger Kernteil
- 33: Konusspitze
- 35: Vertiefung
- 37: Öffnung
- 39: Mantelstirnfläche
- 41: Geschosskernspitze
- 43: Abrisskante
- 45: Absatz
- 47: Fase
- 49: Stirnfläche
- 51: Auflagefläche
- 53: Hohlraum
- 55: Außenumfang
- 57: Vertiefung

## Patentansprüche

1. Verfahren zum Herstellen eines Deformations- und/oder Teilzerlegungsgeschosses (1), umfassend die folgenden Schritte:
- Bereitstellen eines rotationssymmetrischen Mantelrohlings (3) mit einem Boden (5) an einer Stirnseite und einer gegenüberliegenden offenen Stirnseite (7);
- Einbringen eines Flussmittels in den Mantelrohling (3);
- Einbringen eines einen geschossheckseitigen Kernteil (9) bildenden Metall-Materials, beispielsweise Blei, in den Metallrohling (3);
- Erhitzen, insbesondere Schmelzen, des den geschossheckseitigen Kernteil (9) bildenden Metall-Materials, um den Kernteil (9) und den Mantelrohling (3) aneinanderzuhaften;
- Ausbilden einer konusförmigen Vertiefung im geschossheckseitigen Kernteil (9), wobei das Ausbilden der konusförmigen Vertiefung im geschossheckseitigen Kernteil (9) dadurch erfolgt, dass das erhitzte Metall-Material zum Kochen gebracht wird, wodurch es sich ausdehnt, und beim Abkühlen des Metall-Materials das Metall-Material unter Bildung einer Konusvorform (15) bedingt zurück in das Mantelinnere fließt;
- Umformen der Konusvorform (15) zu einer regelmäßigen Konusvertiefung (23);
- Einbringen eines geschossbugseitigen Kernteils (31) in den Mantelrohling (3) und Ausbilden eines insbesondere vollflächigen Auflagekontakts zwischen dem geschossheckseitigen Kernteil (9) und dem geschossbugseitigen Kernteil (31);
- Umformen des Mantelrohlings (3) zur Bildung eines sich in Richtung Stirnseite (7) zunehmend insbesondere ogivenartig verjüngenden Geschossbugmantels (29);
- Einbringen eines angespritzten Dorns von der Stirnseite (7) her in den geschossbugseitigen Kernteil (31) zur Bildung einer sacklochartigen Vertiefung (35) in dem geschossbugseitigen Kernteil (31); und
- Einsetzen eines weiteren Kernteils (31) in die sacklochartige Vertiefung (35).

2. Deformations- und/oder Teilzerlegungsgeschoss (1) hergestellt nach dem Verfahren nach Anspruch 1.

3. Deformations- und/oder Teilzerlegungsgeschoss (1) nach Anspruch 2, umfassend den Mantel (3) und den innerhalb des Mantels (3) angeordneten, zweiteiligen Kern mit dem geschossbugseitigen Kernteil (31) und dem geschossheckseitigen Kernteil (9), wobei der Kern derart an dem Mantel (3) befestigt ist, dass der geschossheckseitige Kernteil (9) stärker an dem Mantel (3) befestigt ist als der geschossbugseitige Kernteil (31), wobei in der in dem geschossbugseitigen Kernteil (31) vorgesehenen sacklochartige Vertiefung (35) der weitere Kernteil angeordnet ist.

4. Deformations- und/oder Teilzerlegungsgeschoss (1) nach Anspruch 2 oder 3, wobei der geschossheckseitige Kernteil (9) aus Blei und/oder der geschossbugseitige Kernteil (31) aus Blei und/oder Zinn hergestellt sind/ist.

5. Deformations- und/oder Teilzerlegungsgeschoss (1) nach einem der Ansprüche 2 bis 4, wobei eine Verbindungstechnik zum Befestigen des geschossbugseitigen Kernteils (31) an dem Mantel (3) sich wenigstens abschnittsweise von einer Verbindungstechnik zum Befestigen des geschossheckseitigen Kernteils (9) an dem Mantel (3) unterscheidet.

6. Deformations- und/oder Teilzerlegungsgeschoss (1) nach Anspruch 5, wobei die Verbindungstechnik zum Befestigen des geschossbugseitigen Kernteils (31) und die Verbindungstechnik zum Befestigen des geschossheckseitigen Kernteils (9) an dem Mantel (3) wenigstens abschnittsweise auf unterschiedlichen physikalischen Wirkprinzipien beruhen, wobei der geschossheckseitige Kernteil (9) stoffschlüssig an dem Mantel (3) befestigt ist und wobei der geschossheckseitige Kernteil (9) mittels Schmelzlöten oder Diffusionslöten an dem Mantel (3) befestigt ist.

7. Deformations- und/oder Teilzerlegungsgeschoss (1) nach Anspruch 5 oder 6, wobei eine dem Mantel (3) zugewandte Außenumfangsfläche des geschossheckseitigen Kernteils (9) flächig, insbesondere zu mehr als 5 %, vorzugsweise zu 100% einer Gesamtaußenumfangsfläche des geschossheckseitigen Kernteils (9), an eine Mantelinnenfläche (11) stoffschlüssig gefügt ist.

8. Deformations- und/oder Teilzerlegungsgeschoss (1) nach einem der Ansprüche 5 bis 7, wobei der geschossbugseitige Kernteil (31) reibschlüssig an dem Mantel (3) befestigt ist, insbesondere in den Mantel (3) eingepresst und/oder in dem Mantel (3) verklemmt ist, und/oder unter Ausbildung einer Presspassung an dem Mantel (3) befestigt ist, wobei insbesondere ein radiales Übermaß zwischen geschossbugseitigem Kernteil (31) und Mantel (3) im Bereich von 0,001 mm bis 0,01 mm liegt.

9. Deformations- und/oder Teilzerlegungsgeschoss (1) nach einem der Ansprüche 2 bis 8, wobei der geschossbugseitiger Kernteil (31) bezüglich des umgebenden Mantels (3) im Wesentlichen unverlötet, vorzugsweise eingepresst, ist.

10. Deformations- und/oder Teilzerlegungsgeschoss (1) nach einem der Ansprüche 2 bis 9, wobei der weitere Kernteil derart in Bezug auf eine Abmessung der Vertiefung (35) dimensioniert ist, dass ein Hohlraum (53) resultiert, der nicht von dem weiteren Kernteil belegt ist.

11. Deformations- und/oder Teilzerlegungsgeschoss (1) nach einem der Ansprüche 2 bis 10, wobei eine bugseitige Öffnung (37) der sacklochartigen Vertiefung (35) von einer umlaufenden, insbesondere angeschrägten und ringförmigen Mantelstirnfläche (39) begrenzt ist, bezüglich der eine Auflagefläche (51) des weiteren Kernteils formabgestimmt ist, insbesondere um vollumfänglich und/oder gleichmäßig aufzuliegen.

## Claims

1. Method for manufacturing a deformation and/or partial fragmentation projectile (1), comprising the following steps:
- providing a rotationally symmetrical jacket blank (3) with a base (5) on an end face and an opposite open end face (7);
- introducing a flux into the jacket blank (3);
- introducing a metal material, for example lead, forming a projectile tail-side core part (9) into the metal blank (3);
- heating, in particular melting, the metal material forming the projectile tail-side core part (9) in order to adhere the core part (9) and the jacket blank (3) to one another;
- forming a conical indentation in the projectile tail-side core part (9), wherein the conical indentation is formed in the projectile tail-side core part (9) by causing the heated metal material to boil, as a result of which it expands, and, when the metal material cools down, the metal material flows back into the interior of the jacket to a certain extent, forming a conical preform (15);
- forming the conical preform (15) to form a regular conical indentation (23);
- introducing a projectile nose-side core part (31) into the jacket blank (3) and forming an in particular full-surface bearing contact between the projectile tail-side core part (9) and the projectile nose-side core part (31);
- forming the jacket blank (3) to form a projectile nose jacket (29) which tapers increasingly in the direction of the end face (7), in particular in an ogive-shaped manner;
- introducing an injection-molded mandrel from the end face (7) into the projectile nose-side core part (31) to form a blind-hole-like indentation (35) in the projectile nose-side core part (31); and
- inserting a further core part (31) into the blind-hole-like indentation (35).

2. Deformation and/or partial fragmentation projectile (1) manufactured according to the method according to Claim 1.

3. Deformation and/or partial fragmentation projectile (1) according to Claim 2, comprising the jacket (3) and the two-part core which is arranged within the jacket (3) and has the projectile nose-side core part (31) and the projectile tail-side core part (9), wherein the core is fastened to the jacket (3) in such a way that the projectile tail-side core part (9) is fastened to the jacket (3) to a greater extent than the projectile nose-side core part (31), wherein the further core part is arranged in the blind-hole-like indentation (35) provided in the projectile nose-side core part (31).

4. Deformation and/or partial fragmentation projectile (1) according to Claim 2 or 3, wherein the projectile tail-side core part (9) is manufactured from lead and/or the projectile nose-side core part (31) is manufactured from lead and/or tin.

5. Deformation and/or partial fragmentation projectile (1) according to one of Claims 2 to 4, wherein a connecting technique for fastening the projectile nose-side core part (31) to the jacket (3) differs at least in sections from a connecting technique for fastening the projectile tail-side core part (9) to the jacket (3).

6. Deformation and/or partial fragmentation projectile (1) according to Claim 5, wherein the connecting technique for fastening the projectile nose-side core part (31) and the connecting technique for fastening the projectile tail-side core part (9) to the jacket (3) are based at least in sections on different physical principles of action, wherein the projectile tail-side core part (9) is fastened to the jacket (3) in an integrally bonded manner, and wherein the projectile tail-side core part (9) is fastened to the jacket (3) by means of fusion soldering or diffusion soldering.

7. Deformation and/or partial fragmentation projectile (1) according to Claim 5 or 6, wherein an outer circumferential surface, which faces the jacket (3), of the projectile tail-side core part (9) is joined to a jacket inner surface (11) in an integrally bonded manner over a large area, in particular to an extent of more than 5%, preferably to an extent of 100%, of a total outer circumferential surface of the projectile tail-side core part (9).

8. Deformation and/or partial fragmentation projectile (1) according to one of Claims 5 to 7, wherein the projectile nose-side core part (31) is fastened to the jacket (3) in a frictionally engaged manner, in particular is pressed into the jacket (3) and/or is clamped in the jacket (3), and/or is fastened to the jacket (3) with the formation of a press fit, wherein, in particular, a radial oversize between projectile nose-side core part (31) and jacket (3) lies in the range from 0.001 mm to 0.01 mm.

9. Deformation and/or partial fragmentation projectile (1) according to one of Claims 2 to 8, wherein the projectile nose-side core part (31) is substantially unsoldered, preferably pressed in, with respect to the surrounding jacket (3).

10. Deformation and/or partial fragmentation projectile (1) according to one of Claims 2 to 9, wherein the further core part is dimensioned with respect to a dimension of the indentation (35) in such a way that a cavity (53) which is not occupied by the further core part results.

11. Deformation and/or partial fragmentation projectile (1) according to one of Claims 2 to 10, wherein a nose-side opening (37) of the blind-hole-like indentation (35) is delimited by a circumferential, in particular bevelled and annular jacket end face (39), with respect to which a bearing face (51) of the further core part is matched in shape, in particular in order to bear fully and/or uniformly.

## Revendications

1. Procédé de fabrication d'un projectile à déformation et/ou à fragmentation partielle (1), comprenant les étapes suivantes :
- fourniture d'une ébauche de chemisage (3) symétrique en rotation avec un fond (5) sur une face avant et une face avant ouverte opposée (7),
- introduction d'un agent fluide dans l'ébauche de chemisage (3),
- introduction dans l'ébauche de chemisage (3) d'un matériau métallique formant une partie de noyau à l'arrière du projectile (9), par exemple du plomb,
- chauffage, en particulier fusion, du matériau métallique formant la partie de noyau à l'arrière du projectile (9) et pour faire adhérer la partie de noyau (9) et l'ébauche de chemisage (3) l'une à l'autre,
- constitution d'une cavité conique dans la partie de noyau à l'arrière du projectile (9), sachant que la constitution de la cavité conique dans la partie de noyau à l'arrière du projectile (9) a lieu par le fait que le matériau métallique chauffé est mis en cuisson, ce par quoi il se dilate et le matériau métallique ainsi conditionné s'écoule en retour à l'intérieur du chemisage lors du refroidissement du matériau métallique en formant une préforme conique (15),
- déformation de la préforme conique (15) en une cavité conique régulière (23),
- introduction d'une partie de noyau à l'avant du projectile (31) dans l'ébauche de chemisage (3) et constitution d'un contact d'appui en particulier sur toute la surface entre la partie de noyau à l'arrière du projectile (9) et la partie de noyau à l'avant du projectile (31),
- déformation de l'ébauche de chemisage (3) pour former un chemisage d'avant de projectile (29) augmentant en direction de la face avant (7) se rétrécissant en particulier en forme d'ogive,
- introduction d'un mandrin injecté depuis la face avant (7) dans la partie de noyau à l'avant du projectile (31) pour former une cavité du type à trou borgne (35) dans la partie de noyau à l'avant du projectile (31), et
- insertion d'une autre partie de noyau (31) dans la cavité de type à trou borgne (35).

2. Projectile à déformation et/ou à fragmentation partielle (1), fabriqué selon le procédé de la revendication 1.

3. Projectile à déformation et/ou à fragmentation partielle (1) selon la revendication 2, comprenant le chemisage (3) et le noyau en deux parties, disposé à l'intérieur du chemisage (3) avec la partie de noyau à l'avant du projectile (31) et la partie de noyau à l'arrière du projectile (9), sachant que le noyau est fixé au chemisage (3) de telle manière que la partie de noyau à l'arrière du projectile (9) est fixée au chemisage (3) plus fortement que la partie de noyau à l'avant du projectile (31), sachant que l'autre partie de noyau est disposée dans la cavité de type à trou borgne (35) prévue dans la partie de noyau à l'avant du projectile (31).

4. Projectile à déformation et/ou à fragmentation partielle (1) selon la revendication 2 ou 3, sachant que la partie de noyau à l'arrière du projectile (9) est fabriquée en plomb et/ou la partie de noyau à l'avant du projectile (31) est fabriquée en plomb et/ou en zinc.

5. Projectile à déformation et/ou à fragmentation partielle (1) selon l'une quelconque des revendications 2 à 4, sachant qu'une technique de liaison pour fixer la partie de noyau à l'avant du projectile (31) au chemisage (3) est différente au moins en partie d'une technique de liaison pour fixer la partie de noyau à l'arrière du projectile (9) au chemisage (3).

6. Projectile à déformation et/ou à fragmentation partielle (1) selon la revendication 5, sachant que la technique de liaison pour fixer la partie de noyau à l'avant du projectile (31) et la technique de liaison pour fixer la partie de noyau à l'arrière du projectile (9) au chemisage (3) reposent au moins en partie sur des principes de fonctionnement physiques différents, sachant que la partie de noyau à l'arrière du projectile (9) est fixée par conformité de matière au chemisage (3) et sachant que la partie de noyau à l'arrière du projectile (9) est fixée au chemisage (3) au moyen du brasage par fusion ou du brasage par diffusion.

7. Projectile à déformation et/ou à fragmentation partielle (1) selon la revendication 5 ou 6, sachant qu'une surface périphérique extérieure tournée vers le chemisage (3) de la partie de noyau à l'arrière du projectile (9) est assemblée en surface par conformité de matière à une surface intérieure de chemisage (11), en particulier à plus de 5 %, de préférence à 100 % d'une surface périphérique extérieure totale de la partie de noyau à l'arrière du projectile (9).

8. Projectile à déformation et/ou à fragmentation partielle (1) selon l'une quelconque des revendications 5 à 7, sachant que la partie de noyau à l'avant du projectile (31) est fixée par conformité de frottement au chemisage (3), est en particulier enfoncée dans le chemisage (3) et/ou est serrée dans le chemisage (3) et/ou est fixé par formation d'un ajustage serré au chemisage (3), sachant en particulier qu'une surépaisseur radiale se situant dans une plage de 0,001 mm à 0,01 mm se trouve entre la partie de noyau à l'avant du projectile (31) et le chemisage (3).

9. Projectile à déformation et/ou à fragmentation partielle (1) selon l'une quelconque des revendications 2 à 8, sachant que la partie de noyau à l'avant du projectile (31) concernant le chemisage enveloppant (3) n'est pour l'essentiel pas brasée, est de préférence enfoncée.

10. Projectile à déformation et/ou à fragmentation partielle (1) selon l'une quelconque des revendications 2 à 9, sachant que l'autre partie de noyau est dimensionnée en référence à une dimension de la cavité (35) de telle manière qu'il résulte un espace creux (53), qui n'est pas occupé par l'autre partie de noyau.

11. Projectile à déformation et/ou à fragmentation partielle (1) selon l'une quelconque des revendications 2 à 10, sachant qu'une ouverture à l'avant (37) de la cavité de type à trou borgne (35) est limitée par une surface de chemisage (39) périphérique, en particulier chanfreinée et annulaire, est adaptée à la forme concernant une surface d'appui (51) de l'autre partie de noyau, en particulier pour porter de façon entière et/ou uniforme.
